# EUROPÄISCHE PATENTSCHRIFT

(11) **EP 2 706 182 B1**
(45) Veröffentlichungstag und Bekanntmachung des Hinweises auf die Patenterteilung: **21.08.2019**
(21) Anmeldenummer: 13182640.6
(22) Anmeldetag: 02.09.2013
(51) Int. Cl.: E05F 7/06, E05D 15/52

(54) **Lastabtrageinrichtung für einen gegen einen Rahmen schwenkbaren Flügel**
Load transfer device for a wing pivoting against a frame
Dispositif de transfert de charge pour un battant pivotant sur un cadre

(30) Priorität: 11.09.2012 DE 102012216058
(43) Veröffentlichungstag der Anmeldung: 12.03.2014
(73) Patentinhaber: Aug. Winkhaus GmbH & Co. KG, 48291 Telgte (DE)
(72) Erfinder: Paschert, Clemens, 48324 Sendenhorst (DE)

(56) Entgegenhaltungen:
- EP-A1- 0 360 024
- EP-A1- 0 385 414
- EP-A1- 1 837 472

## Beschreibung

Die Erfindung betrifft eine Lastabtrageinrichtung für einen gegen einen Rahmen schwenkbaren Flügel eines Fensters, einer Fenstertür oder dergleichen mit einem rahmenseitigen Beschlagteil und einem flügelseitigen Beschlagteil und mit einer an beiden Beschlagteilen anlenkbaren Stützeinrichtung, wobei eines der Beschlagteile ein Grundteil und ein mit dem Grundteil in Schließstellung des Flügels verbindbares Lagerteil hat und die Stützeinrichtung an dem Lagerteil angelenkt ist.

Aus der EP 1 837 472 A1 ist eine Tür mit einer Flügellastabtrageinrichtung bekannt geworden, bei dem zumindest ein Teil der Flügellast in eine feste Einfassung geleitet wird. Hierzu hat die Flügellastabtrageinrichtung ein Lasttragübertragungsmittel, welches sich an einer einfassungsseitigen und einer flügelseitigen Widerlageranordnung abstützt.

Eine Lastabtrageinrichtung ist beispielsweise aus der EP 0 360 024 B1 bekannt. Bei dieser Lastabtrageinrichtung ist die Stützeinrichtung stabförmig gestaltet und oberhalb eines Ecklagers an vertikalen Holmen des Rahmens und des Flügels angeordnet und stützt den Flügel bei einem Schwenken in eine Drehöffnungsstellung ab. Hierdurch werden hohe Gewichte des Flügels abgestützt und Belastungen des Ecklagers besonders gering gehalten. Die Montage der Stützeinrichtung kann erst nach der Montage des Flügels in dem Rahmen erfolgen. Daher ist nach der Montage des Flügels in dem Rahmen zunächst eine Drehöffnung des Flügels ohne die Stützeinrichtung erforderlich.

Aus der EP 0 385 414 B1 ist eine Lastabtrageinrichtung bekannt geworden, bei der die Stützeinrichtung ein Zugelement hat. Bei dieser Lastabtrageinrichtung hängt die Gewichtskraft des Flügels über das Zugelement an dem Rahmen. Nachteilig ist auch bei dieser Lastabtrageinrichtung, dass das Zugelement erst nach der Montage des Flügels an dem Rahmen montiert werden kann.

Der Erfindung liegt das Problem zugrunde, eine Lastabtrageinrichtung der eingangs genannten Art so weiter zu bilden, dass das Flügelgewicht unmittelbar nach der Montage des Flügels an dem Rahmen abgestützt wird.

Dieses Problem wird erfindungsgemäß dadurch gelöst, dass an dem dem Grundteil gegenüberliegenden Bauteil des Rahmens oder des Flügels ein Halteteil befestigt ist, dass das Lagerteil mit dem Halteteil in einer Vormontage koppelbar ist und dass die Verbindung zwischen dem Lagerteil und dem Halteteil eine geringere Festigkeit hat als die Verbindung des Lagerteils mit dem Grundteil, so dass bei der ersten Bewegung des Flügels in die Drehöffnungsstellung die Verbindung des Lagerteils mit dem Halteteil zerstört wird.

Durch diese Gestaltung lässt sich die Stützeinrichtung in der Vormontage mit dem Lagerteil zunächst an dem Rahmen oder dem Flügel montieren. Das Lagerteil wird bei dieser Vormontage an dem Halteteil gehalten. Bewegt man den Flügel bei der Erstmontage in die Schließstellung, ist das Lagerteil sowohl mit dem Halteteil als auch mit dem Grundteil verbunden. Bei der ersten Bewegung des Flügels in die Drehöffnungsstellung wird die schwächste Verbindung, also die Verbindung des Lagerteils mit dem Halteteil zerstört. Die Verbindung des Lagerteils mit dem Grundteil bleibt bestehen und ermöglicht die Abstützung der Gewichtskraft des Flügels bei der ersten Bewegung in die Drehöffnungsstellung.

Die vorgesehene Festigkeit der Verbindung des Lagerteils mit dem Halteteil lässt sich gemäß einer vorteilhaften Weiterbildung der Erfindung einfach begrenzen, wenn die Verbindung des Lagerteils mit dem Halteteil eine mit geringem Kraftaufwand zerstörbare Sollbruchstelle aufweist.

Das Lagerteil lässt sich gemäß einer anderen vorteilhaften Weiterbildung der Erfindung besonders einfach bei der Montage mit dem Grundteil verbinden, wenn das Grundteil und das Lagerteil über eine Rastverbindung miteinander verbindbar sind.

Zur weiteren Vereinfachung der Verbindung des Lagerteils mit dem Grundteil trägt es gemäß einer anderen vorteilhaften Weiterbildung der Erfindung bei, wenn das Grundteil eine einseitig offene Ausnehmung für einen Zapfen des Lagerteils hat. Vorzugsweise ist der Zapfen pilzförmig mit einem umlaufenden Rand an seinem freien Ende gestaltet. Dieser umlaufende Rand kann durch einen entsprechenden Rand der Ausnehmung hintergriffen werden.

Die Rastverbindung des Grundteils mit dem Lagerteil gestaltet sich gemäß einer anderen vorteilhaften Weiterbildung der Erfindung konstruktiv besonders einfach, wenn die Rastverbindung eine in der einseitig offenen Ausnehmung angeordnete Haltenase zur Hintergreifung des Zapfens des Lagerteils hat.

Nach der ersten Drehöffnung des Flügels stützt die Stützeinrichtung den Flügel über das Lagerteil und das Grundteil ab. Die Anzahl der für die Abstützung notwendigen Bauteile lässt sich jedoch gemäß einer anderen vorteilhaften Weiterbildung der Erfindung besonders gering halten, wenn das Lagerteil Bohrungen zur Verschraubung mit dem Flügel oder dem Rahmen hat. Durch diese Gestaltung kann nach der ersten Drehöffnung das Lagerteil direkt mit dem Flügel oder dem Rahmen verschraubt werden. Eine Abstützung des Gewichts des Flügels über das Grundteil wird anschließend vermieden. Das Grundteil verbleibt nach der Verschraubung des Lagerteils mit dem Flügel oder dem Rahmen funktionslos.

Die Stützeinrichtung gestaltet sich gemäß einer anderen vorteilhaften Weiterbildung der Erfindung konstruktiv besonders einfach, wenn die Stützeinrichtung eine Zugstange hat und wenn die Beschlagteile Lagerpfannen zur beweglichen Abstützung der Enden der Zugstange aufweisen.

Eine zuverlässige Lastabtragung mit der Lastabtrageinrichtung lässt sich gemäß einer anderen vorteilhaften Weiterbildung der Erfindung einfach erreichen, wenn die Stützeinrichtung eine Verstelleinrichtung zur Verstellung des Abstandes der Lagerpfannen hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Teilbereich eines Fensters in einer Drehöffnungsstellung mit einer erfindungsgemäßen Lastabtrageinrichtung.
- Fig. 2: die Lastabtrageinrichtung aus Figur 1 mit weiteren Beschlagteilen,
- Fig. 3: vergrößert einen Teilbereich der Lastabtrageinrichtung bei der Vormontage in einer Schnittdarstellung,
- Fig. 4: eine Schnittdarstellung durch den Teilbereich der Lastabtrageinrichtung aus Figur 3 entlang der Linie IV - IV.

Figur 1 zeigt einen Teilbereich eines Fensters mit einem gegen einen Rahmen 1 schwenkbaren Flügel 2 in einer Drehöffnungsstellung. Die Gewichtskraft des Flügels 2 wird von einer Lastabtrageinrichtung 3 abgestützt. Die Lastabtrageinrichtung 3 hat ein rahmenseitiges Beschlagteil 4 und ein flügelseitiges Beschlagteil 5. Zwischen den Beschlagteilen 4, 5 ist eine Stützeinrichtung 6 mit einer Zugstange 7 angeordnet. Die Beschlagteile 4, 5 haben zur Abstützung der Zugstange 7 jeweils Lagerpfannen 8, 9. Die Position einer der Lagerpfannen 8 ist über eine Verstelleinrichtung 10 verstellbar.

Figur 2 zeigt die Lastabtrageinrichtung 3 aus Figur 1 mit einem als unteres Ecklager 11 ausgebildeten Beschlagteil bei der Montage. Das an dem Flügel 2 angeordnete Beschlagteil 5 hat einen Stützkörper 12. Das an dem Rahmen 1 angeordnete Beschlagteil 4 hat ein Lagerteil 13, an dem die Zugstange 7 angelenkt ist und ein Grundteil 14, welches mit dem Rahmen 1 verschraubt ist. Das Lagerteil 13 ist zudem mit einem an dem Flügel 2 befestigten Halteteil 15 verbunden. Zur Vereinfachung der Zeichnung sind in Figur 2 der Rahmen 1 und der Flügel 2 nur schematisch dargestellt. Weiterhin sind Schrauben 16 zur Verbindung des flügelseitigen Beschlagteils 5 mit dem Flügel 2, Schrauben 17 zur Verbindung des Halteteils 15 mit dem Flügel 2 sowie Schrauben 18 zur Verbindung des Grundteils 14 des rahmenseitigen Beschlagteils 4 mit dem Rahmen 1 in Figur 2 dargestellt.

Figur 3 zeigt in einer vergrößerten Schnittdarstellung die Verbindung des Lagerteils 13 mit dem Grundteil 14 und dem Halteteil 15. Hierbei ist zu erkennen, dass das Halteteil 15 zwei Haltezapfen 19 mit Einschnürungen 20 als Sollbruchstelle aufweist. Das Lagerteil 13 hat Bohrungen 21 und ist bei der Vormontage auf die Haltezapfen 19 des Halteteils 15 aufgesteckt. Damit sind zur Vormontage die Zugstange 7, der in Figur 2 dargestellte Stützkörper 12, das Halteteil 15 mit dem Lagerteil 13 an dem Flügel 2 fixiert, während das Grundteil 14 an dem Rahmen 1 befestigt ist.

Bei der Montage des Flügels 2 an dem Rahmen 1 und der erstmaligen Bewegung des Flügels 2 in die geschlossene Stellung dringt ein pilzkopfförmiger Zapfen 22 des Lagerteils 13 in eine einseitig offene Ausnehmung 23 des Grundteils 14 ein. Hierdurch hintergreift ein Rand 24 der Ausnehmung 23 einen Rand 25 des Zapfens 22, wodurch das Lagerteil 13 mit dem Grundteil 14 verbunden wird. Wegen der Einschnürungen 20 als Sollbruchstellen an den Haltezapfen 19 hat die Verbindung des Lagerteils 13 mit dem Grundteil 14 jedoch eine wesentlich höhere Festigkeit als die Verbindung des Lagerteils 13 mit dem Halteteil 15. Dies führt dazu, dass die Verbindung des Lagerteils 13 mit dem Halteteil 15 an den Sollbruchstellen der Haltezapfen 19 zerstört wird, wenn der Flügel 2 erstmalig in die in Figur 1 dargestellte Drehöffnungsstellung bewegt wird. Damit wird der Flügel 2 gleich bei seiner erstmaligen Bewegung in die Drehöffnungsstellung von der Lastabtrageinrichtung 3 abgestützt. Das Lagerteil 13 hat Bohrungen 26, über die es nach der erstmaligen Bewegung des Flügels 2 in die Drehöffnungsstellung dauerhaft mit dem Rahmen 1 verschraubt werden kann.

Figur 4 zeigt in einer Schnittdarstellung die Verbindung des Lagerteils 13 mit dem Grundteil 14 entlang der Linie IV - IV aus Figur 3. Die Verbindung des Grundteils 14 mit dem Lagerteil 13 hat eine Rastverbindung 27 mit einer den Zapfen 22 hintergreifenden und in der Ausnehmung 23 des Grundteils 14 angeordneten Haltenase 28.

## Patentansprüche

1. Lastabtrageinrichtung (3) für einen gegen einen Rahmen (1) schwenkbaren Flügel (2) eines Fensters, einer Fenstertür oder dergleichen, mit einem rahmenseitigen Beschlagteil (4) und einem flügelseitigen Beschlagteil (5) und mit einer an beiden Beschlagteilen (4, 5) anlenkbaren Stützeinrichtung (6), wobei eines der Beschlagteile (4) ein Grundteil (14) und ein mit dem Grundteil (14) in Schließstellung des Flügels (2) verbindbares Lagerteil (13) hat und die Stützeinrichtung (6) an dem Lagerteil angelenkt ist, **dadurch gekennzeichnet, dass** an dem dem Grundteil (14) gegenüberliegenden Bauteil des Rahmens (1) oder des Flügels (2) ein Halteteil (15) der Lastabtrageinrichtung (3) befestigt ist, dass das Lagerteil (13) mit dem Halteteil (15) in einer Vormontage koppelbar ist und dass die Verbindung zwischen dem Lagerteil (13) und dem Halteteil (15) eine geringere Festigkeit hat als die Verbindung des Lagerteils (13) mit dem Grundteil (14), so dass bei der ersten Bewegung des Flügels (2) in die Drehöffnungsstellung die Verbindung des Lagerteils (13) mit dem Halteteil (15) zerstört wird.

2. Lastabtrageinrichtung nach Anspruch 1, **dadurch gekennzeichnet, dass** die Verbindung des Lagerteils (13) mit dem Halteteil (15) eine mit geringem Kraftaufwand zerstörbare Sollbruchstelle aufweist.

3. Lastabtrageinrichtung nach Anspruch 1 oder 2, **dadurch gekennzeichnet, dass** das Grundteil (14) und das Lagerteil (13) über eine Rastverbindung (27) miteinander verbindbar sind.

4. Lastabtrageinrichtung nach einem der Ansprüche 1 bis 3, **dadurch gekennzeichnet, dass** das Grundteil (14) eine einseitig offene Ausnehmung (23) für einen Zapfen (22) des Lagerteils (13) hat.

5. Lastabtrageinrichtung nach Anspruch 4, **dadurch gekennzeichnet, dass** die Rastverbindung (27) eine in der einseitig offenen Ausnehmung (23) angeordnete Haltenase (28) zur Hintergreifung des Zapfens (22) des Lagerteils (13) hat.

6. Lastabtrageinrichtung nach einem der Ansprüche 1 bis 5, **dadurch gekennzeichnet, dass** das Lagerteil (13) Bohrungen (26) zur Verschraubung mit dem Flügel (2) oder dem Rahmen (1) hat.

7. Lastabtrageinrichtung nach einem der Ansprüche 1 bis 6, **dadurch gekennzeichnet, dass** die Stützeinrichtung (6) eine Zugstange (7) hat und dass die Beschlagteile (4, 5) Lagerpfannen (8, 9) zur beweglichen Abstützung der Enden der Zugstange (7) aufweisen.

8. Lastabtrageinrichtung nach Anspruch 7, **dadurch gekennzeichnet, dass** die Stützeinrichtung (6) eine Verstelleinrichtung (10) zur Verstellung des Abstandes der Lagerpfannen (8, 9) hat.

## Claims

1. Load transfer device (3) for a sash (2) of a window, a French window or the like that is pivotable against a frame (1), with a frame-side fitting part (4) and a sash-side fitting part (5), and with an articulated support means (6) on both fitting parts (4, 5), wherein one of the fitting parts (4) has a base part (14) and a bearing part (13) that is connectable with the base part (14) in the closed position of the sash (2), while the support means (6) is articulated on the bearing part, **characterized in that** a holding part (15) of the load transfer device (3) is fixed to the component of the frame (1) opposite the base part (14) or the sash (2), wherein the bearing part (13) may be coupled to the holding part (15) in a pre-assembly, and wherein the connection between the bearing part (13) and the holding part (15) has a lower strength than the connection between the bearing part (13) and the base part (14), so that upon the first movement of the sash (2) in the rotational opening position, the connection of the bearing part (13) with the holding part (15) is overcome.

2. Load transfer device according to claim 1, **characterized in that** the connection of the bearing part (13) with the holding part (15) has a breaking point that may be overcome with little effort.

3. Load transfer device according to claim 1 or 2, **characterized in that** the base part (14) and the bearing part (13) may be connected to each other via a latching connection (27).

4. Load transfer device according to one of claims 1 to 3, **characterized in that** the base part (14) has a recess open on one side (23) for a pin (22) of the bearing part (13).

5. Load transfer device according to claim 4, **characterized in that** the latching connection (27) has a holding lug (28) arranged in the one-sided open recess (23) for engaging behind the pin (22) of the bearing part (13).

6. Load transfer device according to one of claims 1 to 5, **characterized in that** the bearing part (13) has bores (26) for screwing to the sash (2) or the frame (1).

7. Load transfer device according to one of claims 1 to 6, **characterized in that** the support means (6) has a pull rod (7) and that the fitting parts (4, 5) respectively comprise bearing cups (8, 9) for the movable support of the ends of the pull rod (7).

8. Load transfer device according to claim 7, **characterized in that** the support means (6) has an adjusting device (10) for adjusting the distance of the bearing cups (8, 9).

## Revendications

1. Dispositif de transmission de charge (3) pour un battant (2), pivotant contre un cadre (1), d'une fenêtre, d'une porte-fenêtre ou autre, avec une partie de ferrure côté cadre (4) et une partie de ferrure côté battant (5) et avec un dispositif d'appui (6) articulé au niveau des deux parties de ferrures (4, 5), une des parties de ferrures (4) comprenant une partie de base (14) et une partie de palier (13) pouvant être reliée avec la partie de base (14) dans la position de fermeture du battant (2) et le dispositif d'appui (6) étant articulé au niveau de la partie de palier, **caractérisé en ce que**, au niveau du composant du cadre (1) ou du battant (2), disposé en face de la partie de base (14), est fixé une partie de maintien (15) du dispositif de transmission de charge (3), **en ce que** la partie de palier (13) peut être couplée avec la partie de maintien (15) dans un pré-montage et **en ce que** la liaison entre la partie de palier (13) et la partie de maintien (15) présente une solidité plus faible que la liaison de la partie de palier (13) avec la partie de base (14), de façon à ce que, lors du premier déplacement du battant (2) vers la position d'ouverture rotative, la liaison de la partie de palier (13) avec la partie de maintien (15) soit détruite.

2. Dispositif de transmission de charge selon la revendication 1, **caractérisé en ce que** la liaison entre la partie de palier (13) et la partie de maintien (15) comprend un point de rupture pouvant être détruit avec un faible effort.

3. Dispositif de transmission de charge selon la revendication 1 ou 2, **caractérisé en ce que** la partie de base (14) et la partie de palier (13) peuvent être reliés entre eux par l'intermédiaire d'une liaison par encliquetage (27).

4. Dispositif de transmission de charge selon l'une des revendications 1 à 3, **caractérisé en ce que** la partie de base (14) comprend un évidement (23) ouvert d'un côté pour un axe (22) de la partie de palier (13).

5. Dispositif de transmission de charge selon la revendication 4, **caractérisé en ce que** la liaison par encliquetage (27) comprend un embout de maintien (28), disposé dans l'évidement (23) ouvert d'un côté, pour l'accrochage de l'axe (22) de la partie de palier (13).

6. Dispositif de transmission de charge selon l'une des revendications 1 à 5, **caractérisé en ce que** la partie de palier (13) comprend des alésages (26) pour le vissage avec le battant (2) ou le cadre (1).

7. Dispositif de transmission de charge selon l'une des revendications 1 à 6, **caractérisé en ce que** le dispositif d'appui (6) comprend un tirant (7) et **en ce que** les parties de ferrures (4, 5) comprennent des logements de paliers (8, 9) pour l'appui mobile des extrémités du tirant (7).

8. Dispositif de transmission de charge selon la revendication 7, **caractérisé en ce que** le dispositif d'appui (6) comprend un dispositif de réglage (10) pour le réglage de la distance des logements de paliers (8, 9).
